# EUROPÄISCHE PATENTSCHRIFT

(11) **EP 4 334 574 B1**
(45) Veröffentlichungstag und Bekanntmachung des Hinweises auf die Patenterteilung: **19.03.2025**
(21) Anmeldenummer: 22725374.7
(22) Anmeldetag: 21.04.2022
(51) Int. Cl.: F01K 3/12

(54) **VERFAHREN ZUM BETREIBEN EINER SPEICHERANLAGE, SPEICHERANLAGE, STEUERUNGSPROGRAMM UND COMPUTERLESBARES MEDIUM**
METHOD FOR OPERATING A STORAGE UNIT, STORAGE UNIT, CONTROL PROGRAM AND COMPUTER-READABLE MEDIUM
PROCÉDÉ POUR FAIRE FONCTIONNER UNE INSTALLATION DE STOCKAGE, INSTALLATION DE STOCKAGE, PROGRAMME DE COMMANDE ET SUPPORT LISIBLE PAR ORDINATEUR

(30) Priorität: 07.05.2021 DE 102021112050
(43) Veröffentlichungstag der Anmeldung: 13.03.2024
(73) Patentinhaber: Deutsches Zentrum für Luft- und Raumfahrt e.V., 53227 Bonn (DE)
(72) Erfinder: BELIK, Sergej, 70193 Stuttgart (DE)
(74) Vertreter: Fleck, Julia Maria
(86) Internationale Anmeldenummer: PCT/EP2022/060516
(87) Internationale Veröffentlichungsnummer: WO 2022/233582

(56) Entgegenhaltungen:
- EP-A1- 2 759 679
- EP-A1- 2 942 492
- WO-A1-2017/065683

## Beschreibung

Die Erfindung betrifft ein Verfahren zum Betreiben einer Speicheranlage zur Speicherung elektrischer Energie unter Umwandlung in thermische Energie, bei dem in einem Beladevorgang über eine Beladeseite mittels einer Belade-Anordnung eine Hochtemperatur-Speichereinrichtung unter Einspeicherung von, insbesondere eingespeister elektrischer, Energie in Form von thermischer Energie beladen wird und in einem Entladevorgang mittels eines Rankine-Prozesses über eine Entladeseite die Hochtemperatur-Speichereinrichtung unter Ausspeicherung der thermischen Energie aus der Hochtemperatur-Speichereinrichtung und Umwandlung in elektrische Energie entladen wird.

Der zunehmende Anteil erneuerbarer Energien, wie Strom aus Photovoltaik- oder Windkraftanlagen, erfordert einen deutlichen Ausbau von elektrischen Speicherkapazitäten. Speicherkraftwerke in großem Maßstab sowie die Ertüchtigung von Kohlekraftwerken zu Wärmespeicherkraftwerken sind zentrale Lösungsoptionen für die zunehmenden Anforderungen an Netzstabilität und Flexibilität, deren Entwicklung sich Stand der Technik widmet.

Ein Verfahren der oben genannten Art und ein Speicherkraftwerk sind in der EP 2 759 679 A1 angegeben. Dabei ist eine thermische Speichereinrichtung zur Nutzung von Niedertemperatur-Wärme mit einer ersten Wärmepumpe und einem als Rankine-Kreislauf ausgestalteten Kreislauf 30 angegeben. Der ersten Wärmepumpe 10 kann eine zweite Wärmepumpe 40 wärmetechnisch vorgeschaltet sein.

Die EP 3 054 155 A1 zeigt ein Hochtemperatur-Wärmespeichersystem, welches sowohl auf einer Beladeseite als auch auf einer Entladeseite thermisch eingekoppelt ist und zur Dampferzeugung in einem Entladeprozess dient.

Die EP 2 101 051 A1 zeigt eine Kraftwerksanlage zur Nutzung von Überkapazitäten aus einem Stromnetz, wobei elektrische Energie über ein Heizelement direkt in einen Wärmespeicher eingespeichert wird. Zur Entladung und Rückverstromung der Wärme wird ein Rankine-Kreislauf genutzt.

Die EP 2 653 668 A1 zeigt ein Verfahren und eine Anlage zur Speicherung und Abgabe von thermischer Energie basierend auf einem Rankine-Prozess, der dem Entladezyklus zugrunde liegt.

In der WO 2021 / 026 863 A2 sind ein Verfahren und eine Anlage angegeben, in der ein Wärmespeicher in einem als Wärmepumpen-Prozess ausgestalteten Ladezyklus beladen wird und in einem als Rankine-Prozess ausgestaltetem Entladeprozess entladen wird.

Die WO 2015 / 131 940 A1 zeigt eine Hochtemperatur-Energiespeicheranlage mit einem als Wärmepumpe ausgestalteten ersten Kreislauf und einem als Wasserdampfkraft-Kreisprozess ausgestalteten vierten Kreislauf. Der zweite Kreislauf und der dritte Kreislauf sind jeweils thermische Kopplungs-Kreisläufe zwischen dem ersten bzw. vierten Kreislauf und einem thermischen Energiespeicher. In den ersten Kreislauf und/oder in den vierten Kreislauf kann eine Niedertemperatur-Wärmequelle eingekoppelt werden.

Die EP 2 942 492 A1 zeigt ein elektrisches Speicher- und Entladungssystem zur Speicherung elektrischer Energie als thermische Energie. Das System umfasst einen Wärmepumpenzyklus und einen Wasser-Dampf-Zyklus.

Die WO 2017 / 065 683 A1 zeigt ein Verfahren und ein System zur Speicherung und Erzeugung von elektrischer Energie mittels Wärme, wobei eine Wärmepumpe und zumindest ein Rankine-Zyklus, jedoch keine zweite Wärmepumpe, vorhanden sind.

Eine zentrale Herausforderung zur Sicherung der Wettbewerbsfähigkeit ist die Verbesserung der Energie- und Kosteneffizienz derartiger Speicherkraftwerke.

Der vorliegenden Erfindung liegt die Aufgabe zugrunde, ein Verfahren bereitzustellen, mit dem der Gesamtwirkungsgrad (Strom-zu-Strom-Wirkungsgrad) einer Speicheranlage der eingangs genannten Art erhöht werden kann, sowie eine Speicheranlage mit erhöhtem Gesamtwirkungsgrad, ein entsprechendes Steuerungsprogramm und computerlesbares Medium mit dem Steuerungsprogramm.

Die Aufgabe wird für das Verfahren mit den Merkmalen des Anspruchs 1, für die Speicheranlage mit den Merkmalen des Anspruchs 7, für das Steuerungsprogramm mit den Merkmalen des Anspruchs 15 und für das computerlesbare Medium mit den Merkmalen des Anspruchs 16 gelöst.

Bei dem Verfahren ist vorgesehen, dass eine zusätzlich zu der Beladeanordnung in der Speicheranlage vorhandene Energiewandelanordnung in Ausbildung einer zweiten Joule-Anordnung (zur Durchführung eines rechts- und/oder linkslaufenden Joule-Kreisprozesses), mit einer Niederdruckseite und einer Hochdruckseite und dazwischen angeordneten Verdichter-/Turbinenanordnungen - zur Verdichtung oder Entspannung des Arbeitsmediums auf das jeweilige Druckniveau, während des Beladevorgangs und/oder während des Entladevorgangs der Speicheranlage in einem Wärmepumpenprozess (als linkslaufender Joule-Kreisprozess) und/oder in einem Wärmekraftprozess (als rechtslaufender Joule-Kreisprozess) betrieben wird.

Eine beispielhafte zweite Joule-Anordnung, die zur Einkopplung unter angepasster Auslegung geeignet ist, ist in der zum Prioritätstag noch unveröffentlichten DE 10 2020 110 560.6, eingereicht am 17. April 2020 beim Deutschen Patent- und Markenamt, angegeben, wobei selbige dort als eigenständige Thermopotentialspeicheranlage, ohne Einkopplung in eine umgebende Speicheranlage, entnehmbar ist.

Bei dem Entladevorgang kann es sich beispielsweise um einen überkritischen Prozess moderner Kohlekraftwerke, einen konventionellen Prozess mit Verdampfung und Zwischenüberhitzung von Wasserdampf oder organsicher Arbeitsfluide handeln, wobei die Dampferzeugungseinrichtung entsprechend ausgelegt ist. Dem Wasser-Dampf-Prozess liegt insbesondere der Clausius-Rankine-Prozess (CRC) als Vergleichsprozess zugrunde. Anderen/Weiteren Dampf-Prozessen liegt insbesondere der Organic-Rankine-Prozess (ORC) als Vergleichsprozess zugrunde.

Der Rankine-Kreislauf umfasst eine Dampfturbinenanordnung, eine Kondensationsanordnung, Fördereinrichtungen (Speisewasserpumpen) und eine Dampferzeugungseinrichtung.

Eine äußerst vorteilhafte Wirkungsgradsteigerung lässt sich erfindungsgemäß dadurch erzielen, dass der Beladevorgang über einen Wärmepumpen-Prozess innerhalb der Belade-Anordnung abläuft, wobei die Belade-Anordnung als eine erste Joule-Anordnung umfassend eine Niederdruckseite und eine Hochdruckseite, mit einer zwischengeordneten Verdichteranordnung und Turbinenanordnung, ausgebildet ist. Somit ist die Beladeseite als Joule-Anordnung ausgestaltet. Auf diese Weise wird in einer Art Hybridspeicheranlage die zur Dampferzeugung benötigte Hochtemperatur-Wärme zur Beladung der Hochtemperatur-Speichereinrichtung über einen effizienten Wärmepumpenprozess mittels der ersten Joule-Anordnung generiert, der Entladevorgang nutzt die hohe Leistungsdichte des Rankine-Prozesses.

Vorzugsweise weist die Beladeseite, insbesondere die erste Joule-Anordnung, zudem auf der Niederdruckseite zumindest eine Niedertemperatur-Speichereinrichtung zur Speicherung von durch die erste Joule-Anordnung generierter Niedertemperatur-Wärme, d. h. "Kälte", auf, die thermisch mit der Entladeseite, insbesondere mit der Kondensationsanordnung, gekoppelt ist. Diese Kälte kann vorteilhaft zur Kondensation des Rankine-Arbeitsfluids in den Entladevorgang, d.h. in den Rankine-Kreislauf, eingekoppelt werden. Somit entfällt eine in der Regel benötigte Kühlumgebung für den Rankine-Kreislauf, die im Stand der Technik z. B. durch Rückkühlanlagen, welche oftmals an Gewässer angebunden sind, gebildet wird mit einer entsprechenden Standort-Abhängigkeit. Durch Vorhandensein der ersten Joule-Anordnung mit der Niedertemperatur-Speichereinrichtung wird hingegen eine vorteilhafte Standort-Unabhängigkeit erreicht. Dies kann insbesondere in ariden Gebieten in Kopplung mit Solarstromerzeugung vorteilhaft sein, da dort Kühlmöglichkeiten häufig rar sind. Zudem entsteht durch die Entkopplung der Kühltemperatur von Umgebungsbedingungen ein zusätzlicher Freiheitsgrad, wobei das Temperaturniveau zur Kühlung auch auf tiefe Temperaturen ausgelegt werden kann (z. B. unterhalb von 0 °C, z. B. auf bis zu -100 °C). Dies erhöht auch den theoretischen Wirkungsgrad (Carnot-Wirkungsgrad) der Speicheranlage.

Besonders bevorzugt wird die zweite Joule-Anordnung als Speicheranordnung betrieben, wobei eine hochdruckseitige Hochtemperatur-Speichereinrichtung der zweiten Joule-Anordnung in einem zweiten Beladevorgang mittels des Wärmepumpenprozesses beladen wird und in einem zweiten Entladevorgang mittels des Wärmekraftprozesses entladen wird. Vorzugsweise weist die zweite Joule-Anordnung auch eine Niedertemperatur-Speichereinrichtung auf der Niederdruckseite auf, in der die generierte Niedertemperatur-Wärme gespeichert wird. Durch die eine oder beiden eigene/n Speichereinrichtung/en lässt sich die zweite Joule-Anordnung, abgesehen von einer energetischen Kopplung zwischen der Beladeseite und/oder der Entladeseite, unabhängig von dem Beladevorgang über die erste Joule-Anordnung und/oder den Entladevorgang über den Rankine-Prozess betreiben. Dies erlaubt eine optimierte Auslegung des Betriebs der zweiten Joule-Anordnung hinsichtlich der energetischen Kopplung zur Steigerung des Gesamtwirkungsgrades der Speicheranlage.

Zur Steigerung des Gesamtwirkungsgrades trägt erfindungsgemäß bei, dass während des zweiten Entladevorgangs und/oder des zweiten Beladevorgangs der zweiten Joule-Anordnung und des Entladevorgangs über die Entladeseite thermische Energie zwischen der zweiten Joule-Anordnung der Entladeseite übertragen wird. Vorzugsweise kann zudem während des zweiten Entladevorgangs und/oder des zweiten Beladevorgangs der zweiten Joule-Anordnung und des Beladevorgangs über die Beladeseite thermische Energie zwischen der zweiten Joule-Anordnung und der Beladeseite übertragen wird.

Eine vorteilhafte Variante der Energieübertragung besteht darin, dass bei dem Entladevorgang über die Entladeseite zumindest zeitweise Wärme, die im Betrieb der zweiten Joule-Anordnung, insbesondere in dem zweiten Entladevorgang, anfällt, zur Vorwärmung des Arbeitsfluids, z. B. zur Hochdruck-Vorwärmung, bei der ein höherer Druck vorliegt als bei der Niederdruck-Vorwärmung, und/oder zur Niederdruck-Vorwärmung, bei der ein geringerer Druck als bei der Hochdruck-Vorwärmung vorliegt, in den Rankine-Prozess stromauf einer Dampferzeugungseinrichtung eingekoppelt wird.

Vorteilhafterweise kann dabei die Wärme aus der zweiten Joule-Anordnung auf der Niederdruckseite stromab der Verdichter-/Turbinenanordnung, insbesondere stromauf eines Niedertemperatur-Wärmespeichers über eine niederdruckseitige Wärmetauscheinrichtung, ausgekoppelt werden und zur Hochdruck-Vorwärmung des Rankine-Arbeitsfluids eingekoppelt werden. Dazu wird vorzugsweise die zweite Joule-Anordnung während des Entladevorgangs der Speicheranlage im zweiten Entladevorgang (Joule- bzw. Brayton-Prozess als Wärmekraft-Prozess) betrieben.

Alternativ oder zusätzlich kann vorgesehen sein, dass die Wärme auf der Hochdruckseite stromab der Hochtemperatur-Speichereinrichtung, stromauf der Verdichter-/Turbinenanordnung, ausgekoppelt wird und zur Niederdruck-Vorwärmung des Rankine-Arbeitsfluids stromab einer Kondensationsanordnung eingekoppelt wird. Dazu befindet sich vorzugsweise die zweite Joule-Anordnung während des Entladevorgangs im zweiten Entladevorgang (Joule- bzw. Brayton-Prozess als Wärmekraft-Prozess). Die Einkopplung von Wärme aus der zweiten Joule-Anordnung in den Rankine-Prozess erlaubt, auf eine im Stand der Technik gängige Abzapfung von Arbeitsfluids aus der Dampfturbinenanordnung zur Hochdruck-Vorwärmung zu verzichten. So kann die Leistungsdichte innerhalb des Rankine-Prozesses zusammen mit dem Gesamtwirkungsgrad der Speichereinrichtung erhöht werden.

Vorteilhafterweise kann bei dem Entladevorgang über die Entladeseite zumindest zeitweise Kälte aus einer niederdruckseitigen Niedertemperatur-Speichereinrichtung der zweiten Joule-Anordnung zur Kühlung und/oder Kondensation vom Arbeitsfluid in den Rankine-Prozess stromab einer Dampfturbinenanordnung eingekoppelt werden, wobei z. B. die Kälte mittelbar über zumindest eine niederdruckseitige Niedertemperatur-Speichereinrichtung der Beladeseite übertragen wird.

In einer besonders vorteilhaften Ausführungsvariante des Verfahrens wird bei der zweiten Joule-Anordnung bei dem Wärmepumpen-Prozess ein größeres Druckverhältnis zwischen der Hochdruckseite und der Niederdruckseite vorgegeben als bei dem Wärmekraft-Prozess. Bei dieser sogenannten "asymmetrischen" Druckführung kommt es zu einer Verschiebung von Verlustwärme innerhalb der Prozessführung der zweiten Joule-Anordnung, die so ausgelegt werden kann, sodass die Verlustwärme vorteilhafter für den Gesamtprozess nutzbar ist, wie nachfolgend beispielhaft angegeben. Die anfängliche Auslegung erfolgt unter Zugrundelegung der thermodynamischen Zustandsgleichungen der entsprechenden Prozesse.

Insbesondere kann das Druckverhältnis derart unterschiedlich sein, dass der Gesamtwirkungsgrad der Speicheranlage gegenüber einem Prozess mit gleichen Druckverhältnissen erhöht wird. Der Wirkungsgrad der zweiten Joule-Anordnung kann tendenziell reduziert werden. Die Asymmetrie in den Druckverhältnissen kann z. B. derart eingestellt werden, dass die Verlustwärme an den Wärmebedarf zur Hochdruck-Vorwärmung angepasst ist und diesen zumindest teilweise oder gänzlich decken kann. Zusätzlich oder alternativ kann die Auslegung z. B. darauf abzielen, die Verlustwärme auf der Hochdruckseite zu minimieren.

Beispielsweise kann das Druckverhältnis derart unterschiedlich sein, dass eine zwischen dem Wärmepumpenprozess und dem Wärmekraftprozess anfallende Verlustwärme auf den Bedarf zur Hochdruck-Vorwärmung des Rankine-Arbeitsfluids abgestimmt ist und z. B. über die niederdruckseitige Wärmetauscheinrichtung ausgekoppelt wird und/oder dass Verlustwärme über eine hochdruckseitige Wärmetauscheinrichtung minimiert wird und/oder dass die Verlustwärme über die hochdruckseitige Wärmetauscheinrichtung auf den Bedarf zur Niederdruck-Vorwärmung des Rankine-Arbeitsfluids abgestimmt wird/werden.

Vorteilhafterweise kann während des Wärmekraftprozesses elektrische Energie aus der zweiten Joule-Anordnung ausgekoppelt werden. Diese kann zur Deckung des Eigenbedarfs der Speicheranlage (beispielsweise für Gebläse, Pumpen, Beleuchtung, etc.) verwendet oder zur weiteren Nutzung dem Stromnetz zugeführt werden.

In einer bevorzugten Ausführungsvariante wird während des Beladevorgangs und/oder während des zweiten Beladevorgangs und zweiten Entladevorgangs, d. h. innerhalb der ersten und/oder zweiten Joule-Anordnung, jeweils ein gasförmiges Arbeitsmedium, z. B. Luft, Argon, Kohlendioxid oder Stickstoff, verwendet. Dazu ist/sind die Hochtemperatur-Speichereinrichtung und/oder eine Niedertemperatur-Speichereinrichtung zur Wärmeübertragung an das gasförmige Arbeitsmedium ausgebildet und/oder von dem Arbeitsmedium des Wärmepumpen-Prozesses durchströmbar auf der Beladeseite eingebunden. Um den Wärmebedarf für die Dampferzeugung und Überhitzung des Rankine-Arbeitsfluiddampfes zu decken, beträgt vorzugsweise der Massendurchsatz der ersten Joule-Anordnung und/oder der zweiten Joule-Anordnung ein Vielfaches des Massendurchsatzes an Arbeitsfluid (z. B. Wasser/Wasserdampf) im Falle des CRC-Prozesses) innerhalb des Rankine-Prozesses. Der Faktor kann z. B. zwischen 2 und 10 liegen, je nach Prozess-Auslegung und Randbedingungen wie Menge an zusätzlich eingetragener Wärme z. B. über eine Heizeinrichtung.

Vorteilhafte Ausgestaltungsmöglichkeiten der erfindungsgemäßen Speicheranlage sind zumindest teilweise in Zusammenhang mit dem Verfahren sinngemäß angegeben. Nachfolgende weitere Beschreibungen vorteilhafter Ausgestaltungsvarianten der Speicheranlage umfassen auch vorteilhafte Verfahrensvarianten.

Zur Steigerung des Gesamtwirkungsgrades hat sich als vorteilhaft erwiesen, wenn auf der Beladeseite ein Rekuperator zur Wärmeübertragung zwischen auf der Hochdruckseite und der Niederdruckseite befindlichem Arbeitsmedium angeordnet ist. Vorzugsweise wird bei dem Beladevorgang die Temperatur innerhalb der Hochtemperatur-Speichereinrichtung auf die notwendige Speichertemperatur zur Erzielung von Frischdampf (z. B. 600 °C bei 270 bar bis 300 bar) angehoben. Dabei kann zusätzlich Wärme mithilfe der Einrichtung zur zusätzlichen Einbringung von Energie (z. B. Heiz- und/oder Brennereinrichtung) eingebracht werden, um die Speicherdichte zu erhöhen. Die restliche Wärme wird mittels des Rekuperators rekuperiert.

Einer vorteilhaften Ausgestaltung und Einkopplung der Hochtemperatur-Speichereinrichtung ist es zweckdienlich, wenn zwischen der Hochtemperatur-Speichereinrichtung und der Dampferzeugungseinrichtung zu deren thermischer Kopplung eine Wärmetauscheranordnung, insbesondere ein mit einem gasförmigen Wärmeträger betriebener bzw. betreibbarer Wärmetauscherkreislauf, angeordnet ist.

Dabei ist/sind vorzugsweise die Hochtemperatur-Speichereinrichtung und/oder die Niedertemperatur-Speichereinrichtung (der ersten Joule-Anordnung) zur Wärmeübertragung an ein gasförmiges Arbeitsmedium ausgebildet und/oder von dem Arbeitsmedium des Wärmepumpen-Prozesses durchströmbar auf der Beladeseite eingebunden. So kann die Hochtemperatur-Speichereinrichtung beispielsweise als effizienter Hochtemperatur-Wärmespeicher (z. B. Regeneratorspeicher oder Flüssigsalzspeicher) ausgebildet und unmittelbar in die Wärmetauschanordnung und in die erste Joule-Anordnung (d. h. vom jeweiligen Arbeitsmedium durchströmbar) eingebunden sein. Auch die Hochtemperatur-Speichereinrichtung der zweiten Joule-Anordnung kann vorteilhaft als Hochtemperatur-Wärmespeicher (z. B. Regeneratorspeicher oder Flüssigsalzspeicher) ausgebildet sein.

Kostenvorteile lassen sich erzielen, wenn, insbesondere bei einer Auslegung zur Speicherung von Temperaturen unterhalb von 0 °C, auf der Beladeseite zwei Arten von Niedertemperatur-Speicher-einrichtungen strömungsmechanisch in Reihe angeordnet sind, wobei eine zur Speicherung von Wärme bei Temperaturen von größer 0 °C, insbesondere als (kostengünstiger) Warmwasserspeicher, und eine zur Speicherung von Wärme bei Temperaturen von gleich oder kleiner 0 °C, z. B. als latenter oder sensibler Kältespeicher, ausgebildet ist.

Die Speicherdichte in der Hochtemperatur-Speichereinrichtung der ersten bzw. zweiten Joule-Anordnung lässt sich zusätzlich erhöhen, wenn die Beladeseite und/oder die zweite Joule-Anordnung zumindest eine Einrichtung zur Einkopplung von Energie zusätzlich zu der zur Verdichtung benötigten Energie, z. B. elektrischer Energie und/oder fossiler Energie, aufweist/aufweisen, z. B. eine elektrische Heizeinrichtung und/oder eine Brennereinrichtung. Die Einrichtung ist vorzugsweise stromauf (bezüglich des Beladevorgangs) bzw. innerhalb oder in thermische Kopplung zu der Hochtemperatur-Speichereinrichtung angeordnet.

In einer vorteilhaften Ausgestaltungsvariante kann die zweite Joule-Anordnung als offener Kreislauf ausgestaltet sein, der stromab bzw. stromauf der Niedertemperatur-Speichereinrichtung und stromab bzw. stromauf der niederdruckseitigen Wärmetauscheinrichtung (je nach Richtung des Kreislaufes) jeweils über eine Öffnung zu der Umgebung hin geöffnet ist. So kann als Wärmesenke während des zweiten Beladevorgangs die Umgebung genutzt werden. Bei dem zweiten Entladevorgang kann Luft aus der Umgebung als Arbeitsmedium angesaugt und verdichtet werden. An den Öffnungen liegen in diesem Falle Umgebungsbedingungen vor. Vorteilhafterweise kann so auf die Wärmetauscheinrichtung auf der Hochdruckseite zur Kühlung verzichtet werden, was mit einer Reduktion des Investitionskostenaufwands und der Systemkomplexität einhergeht.

In einer vorteilhaften Ausgestaltung dieser Variante ist eine Vorwärmeinrichtung des Rankine-Kreislaufes der Öffnung stromauf bzw. stromab der niederdruckseitigen Wärmetauscheinrichtung vor- bzw. nachgeschaltet, wobei die Vorwärmeinrichtung zu Wärmespeicherzwecken nutzbar bzw. genutzt ist.

Nachfolgend wird die Erfindung anhand von Ausführungsbeispielen unter Bezugnahme auf die Zeichnungen näher erläutert. Es zeigen:
- Fig. 1: ein Verfahrensschema einer erfindungsgemäßen Speicheranlage mit einer als Clausius-Rankine-Kreislauf ausgestalteten Entladeseite und einer als Joule-Anordnung ausgestalteten Beladeseite, gekoppelt mit einer zweiten Joule-Anordnung,
- Fig. 2: ein T-s-Zustandsdiagramm mit einem beispielhaft während des Betriebs in der Speicheranlage gemäß Fig. 1 ablaufenden Joule-Prozess (Beladevorgang) und Clausius-Rankine-Prozess (Entladevorgang),
- Fig. 3: ein T-s-Zustandsdiagramm mit einem beispielhaft während des Betriebs in der Speicheranlage gemäß Fig. 1 in der zweiten Joule-Anordnung ablaufenden Joule-Prozesses während des Beladevorgangs und des Entladevorgangs, und
- Fig. 4: ein Verfahrensschema eines weiteren Beispiels einer erfindungsgemäßen Speicheranlage, mit der zweiten Joule-Anordnung als offener Kreisprozess.

Fig. 1 zeigt ein Verfahrensschema eines Speicherkraftwerks in Ausbildung als Speicheranlage 10 zur Speicherung insbesondere elektrischer Energie unter Umwandlung in thermische Energie. Dabei wird, z. B. elektrisch eingebrachte, Energie, in thermische Energie umgewandelt, in Form von Hochtemperatur-Wärme eingespeichert und bei Entnahme wiederum in elektrische Energie umgewandelt. Bei der zu speichernden Energie kann es sich insbesondere um Energie aus erneuerbaren Quellen, beispielsweise aus Solarstrom- und/oder Windkraft-Anlagen, und/oder fossilen Quellen, beispielsweise aus Umsetzung eines brennbaren Energieträgers wie z. B. Erdgas, handeln.

Wie Fig. 1 zeigt, umfasst die Speicheranlage 10 eine Hochtemperatur-Speichereinrichtung 130 zur Speicherung der zugeführten Energie in Form von Hochtemperaturwärme (bei Temperaturen von z. B. mehr als ca. 400 °C). Die Hochtemperatur-Speichereinrichtung 130 ist auf einer Beladeseite 200 und auf einer Entladeseite 100 thermisch eingekoppelt.

Zur Beladung der Hochtemperatur-Speichereinrichtung 130 weist die Speicheranlage 10 die Beladeseite 200 auf, die für eine effiziente Beladung als Wärmepumpenanordnung, hier insbesondere als erste Joule-Anordnung 201, ausgebildet ist. Die Joule-Anordnung 201 umfasst einen Kreislauf zur Durchführung eines Joule-Prozesses, mit einer Hochdruckseite 205 und eine Niederdruckseite 209.

Auf der Hochdruckseite 205 ist die Hochtemperatur-Speichereinrichtung 130 beladeseitig angeordnet bzw. eingebunden. Auf der Niederdruckseite 209 sind vorliegend beispielhaft zwei Niedertemperatur-Speichereinrichtungen 210, 212 angeordnet. Zumindest einer der Niedertemperatur-Speichereinrichtungen, hier der Niedertemperatur-Speichereinrichtung 212, kann eine zusätzliche (Speisewasser-) Kühlung 214 zugeordnet sein. Durch die hochdruckseitig- und niederdruckseitig verwendeten Speichereinrichtungen 130, 210, 212 kann der Beladevorgang zeitlich von dem Entladevorgang entkoppelt werden.

Zwischen der Hochdruckseite 205 und der Niederdruckseite 209 sind eine Turbinenanordnung 208 zur Entspannung und eine Verdichteranordnung 204 zur Verdichtung von in Kreislauf geführtem Arbeitsmedium angeordnet. Über die Verdichteranordnung 204 kann während des Beladevorgangs der Speicheranlage 10 zu speichernde Energie eingekoppelt werden.

Weiterhin weist die Joule-Anordnung 201 auf der Hochdruckseite 205 stromauf, alternativ innerhalb, der Hochdruck-Speichereinrichtung 130 zumindest eine Einrichtung zur zusätzlichen isobaren Einbringung von (elektrischer und/oder fossiler) Energie, beispielsweise eine Heizeinrichtung 206 in Form eines Strömungserhitzers und/oder einer Brennereinrichtung, auf. So kann die Speicherdichte innerhalb der Hochdruck-Speichereinrichtung 130 erhöht werden.

Zur Erhöhung der Eintrittstemperatur in der Hochdruck-Speichereinrichtung 130 umfasst die Beladeseite 200 der Speicheranlage 10 zudem einen Rekuperator 202, der hochdruckseitig stromab der Hochdruck-Speichereinrichtung 130 und niederdruckseitig stromauf der Verdichteranordnung 204 angeordnet ist. Optional kann auf der Beladeseite 200 stromauf des Rekuperators 202 (und stromab Niedertemperatur-Speichereinrichtung 212) eine zusätzliche Wärmetauscheinrichtung 220 integriert sein, welche es ermöglicht, zusätzliche Wärme (Umweltwärme und/oder anfallende Prozess-Abwärme) in den Prozess einzubinden, um die Gesamteffizienz zu steigern und um die Temperaturanforderungen an den Rekuperator zu senken.

Im Betrieb wird die zur Dampferzeugung erforderliche Wärme in der Hochdruck-Speichereinrichtung 130 gespeichert. Die überschüssige Wärme kann zur Vorwärmung des zu verdichtenden Arbeitsmediums rekuperiert werden.

Die Joule-Anordnung 200 verwendet im Betrieb ein gasförmiges Arbeitsmedium, beispielsweise Luft, Stickstoff, Argon oder Kohlendioxid. Um die Speichereinrichtungen 130, 210, 212 unmittelbar in den Kreislauf einbinden zu können, sind diese vorzugsweise zur Wärmeübertragung an das gasförmige Arbeitsmedium ausgebildet, beispielsweise als Feststoffspeicher.

Zur Entladung in dem Entladevorgang weist die Speicheranlage 10 die Entladeseite 100 auf, die als Rankine-Kreislauf 101, zur Arbeit mit beispielsweise Wasser bzw. Dampf als Arbeitsmedium, ausgebildet ist. Der Clausius-Rankine-Kreislauf 101 umfasst als Kernkomponenten eine Dampferzeugungseinrichtung 108 und eine Dampfturbinenanordnung 110, die im Betrieb einen Generator 118 zur Auskopplung von elektrischer Energie betreibt. Die Dampfturbinenanordnung 110 weist vorliegend beispielhaft eine Hochdruckturbinenstufe 112, Mitteldruckturbinenstufe 114 und eine Niederdruckturbinenstufe 116 auf.

Stromab der Dampfturbinenanordnung 110 ist eine Kondensationsanordnung 119 vorhanden, die vorliegend beispielhaft zwei Kondensationsstufen 120, 122 aufweist. Stromab der Kondensationsanordnung 119 sind Mittel zur Vorwärmung des Rankine-Arbeitsfluids vor der Dampferzeugung angeordnet, hier beispielhaft eine Wärmetauscheinrichtung 104 zur Niederdruck-Vorwärmung, eine Behältereinrichtung 106 und eine Wärmetauscheinrichtung 402 zur Hochdruck-Vorwärmung. Eine Fördereinrichtung 102 fördert im Betrieb das Arbeitsfluid im Kreislauf.

Die Dampferzeugungseinrichtung 108 dient zur Dampferzeugung unter Wärmeeinkopplung aus der Hochtemperatur-Speichereinrichtung 130 während des Entladevorgangs. Die Wärmeübertragung aus der Hochtemperatur-Speichereinrichtung 130 in die Dampferzeugungseinrichtung 108 erfolgt hierbei beispielhaft über eine Wärmetauschanordnung 124 in Form eines Wärmetauscherkreislaufs, der eine Fördereinrichtung 126 sowie, zur genauen Steuerung bzw. Regelung, einen Bypass 132 mit einem Ventilmittel 128 umfasst. Als Wärmeträgermedium wird vorzugsweise ein Gas, beispielsweise Luft, verwendet. Auf diese Weise kann vorteilhaft die ggf. als Feststoff-Speicher ausgebildete Hochtemperatur-Speichereinrichtung 130 unmittelbar von dem Arbeitsmedium der Wärmetauschanordnung 124 durchströmt werden. Alternativ kann die Hochtemperatur-Speichereinrichtung 130 eine Hochtemperatur-Speicherkomponente und eine Wärmetauscheinrichtung aufweisen, mittels der im Betrieb Hochtemperatur-Wärme zwischen dem Arbeitsmedium und der Hochtemperatur-Speicherkomponente übertragen wird.

Erfindungsgemäß umfasst die Speicheranlage 10 einen weiteren Kreislauf in Ausbildung einer zweiten Joule-Anordnung 400, die während des Beladevorgangs und/oder Entladevorgangs der Speicheranlage 10 betrieben werden kann. Der Betrieb der zweiten Joule-Anordnung 400 kann sowohl in einen Wärmepumpenprozess (Beladung der zweiten Joule-Anordnung 400, im Weiteren auch "zweiter Beladevorgang") als auch in einem Wärmekraft-Prozess (Entladung der zweiten Joule-Anordnung 400, im Weiteren auch "zweiter Entladevorgang") erfolgen. Die zweite Joule-Anordnung 400 ist energetisch in die Speicheranlage 10 eingekoppelt.

Die zweite Joule-Anordnung 400 umfasst eine Hochdruckseite 405 und eine Niederdruckseite 409, sowie dazwischen angeordnete Verdichter-/ Turbinenanordnungen 404, 414. Auf der Hochdruckseite 405 ist eine zweite Hochtemperatur-Speichereinrichtung 410 und auf der Niederdruckseite 409 eine zweite Niedertemperatur-Speichereinrichtung 416 angeordnet. Zur Auskopplung irreversibel erzeugter Wärme weist die zweite Joule-Anordnung 400 auf der Hochdruckseite 405 eine Wärmetauscheinrichtung 412 und/oder auf der Niederdruckseite 409 eine Wärmetauscheinrichtung 402 auf. Zudem kann die zweite Joule-Anordnung 400 eine Heizeinrichtung 408 zur isobaren Einkopplung elektrischer und/oder fossiler Energie bzw. Wärme umfassen.

Optional kann zwischen der Niedertemperatur-Speichereinrichtung 416 und der Wärmetauscheinrichtung 402 eine zusätzliche Wärmetauscheinrichtung 424 integriert sein, welche zusätzliche Wärme (Umweltwärme oder anfallende Prozess-Abwärme) in den Prozess einbindet, um die Gesamteffizienz zu steigern.

Nachfolgend wird ein beispielhafter Betrieb der Speicheranlage 10 erläutert. Die thermodynamischen Zustände der Arbeitsmedien während des Verfahrens sind dabei in den in Fig. 2 und Fig. 3 gezeigten Temperatur(T)-Entropie(s)-Zustandsdiagrammen 300 und 500 angegeben. In den Zustandsdiagrammen 300, 500 sind jeweils die Temperaturen in [°C] 302, 502 über der spezifischen Entropie s in [kJ/kgK] 304, 504 aufgetragen. Die in dem Zustandsdiagramm 300 dargestellten Zustände 1A -7A (bzgl. des Beladevorgangs über den Wärmepumpenprozess 314) und 1 - 9 (bzgl. des Entladevorgangs über den Clausius-Rankine-Prozess 312) sowie in dem Zustandsdiagramm 500 dargestellten Zustände 1B - 6B (bzgl. Betrieb der zweiten Joule-Anordnung 400 im Wärmepumpenprozess 508) bzw. 1B' - 6B' (bzgl. Betrieb der zweiten Joule-Anordnung 400 im Wärmekraftprozess 510) sind an verfahrenstechnisch entsprechender Stelle in Fig. 1 angegeben.

Fig. 2 umfasst die Zustände während des Beladevorgangs der Speicheranlage 10, d. h. während des Wärmepumpenprozesses 314 innerhalb der ersten Joule-Anordnung 201, und während des Entladevorgangs der Speicheranlage 10, d. h. während des Rankine-Prozesses 312 innerhalb des Rankine-Kreislaufs 101. Als beispielhafter Rankine-Prozess 312 ist ein überkritischer Wasser-Dampf-Prozess gezeigt, wie er beispielsweise in aktuell modernen Kohlekraftwerken gefahren wird.

Fig. 3 umfasst die Zustände innerhalb der zweiten Joule-Anordnung 400, die als Speicheranordnung in dem zweiten Beladevorgang, dem Wärmepumpenprozess 508, zur Beladung der Hochtemperatur-Speichereinrichtung 410 und einem zweiten Entladevorgang, dem Wärmekraft-Prozess 510, zur Entladung der Hochtemperatur-Speichereinrichtung 410 betrieben wird. Die dargestellten Prozesse 508, 510 umfassen Realeffekte wie Verlustwärme aufgrund von Irreversibilität.

In dem in Fig. 2 dargestellten Wärmepumpenprozess 314 erfolgt von dem Zustand 1A eine isobare Erwärmung 1A-2A von etwa 20 °C auf knapp unter 200 °C mittels des Rekuperators 202. Optional kann an der Stelle 1A-2A die zusätzliche Wärmetauscheinrichtung 220 integriert sein (vgl. Fig. 1), welche zusätzliche Wärme (Umweltwärme oder anfallende Prozess-Abwärme) mit einem Temperaturniveau zwischen z. B. 60 °C und 100 °C in den Prozess einbindet, um die Gesamteffizienz zu steigern und um die Temperaturanforderungen an den Rekuperator zu senken. Nach einer anschließenden polytropen Verdichtung (Zustandsänderung 2A-3A) über die Verdichteranordnung 204 auf einen Druck von beispielhaft 12 bar kann zur Erhöhung der Leistungsdichte zusätzliche Energie beispielsweise über die Heizeinrichtung 206 zugeführt werden (hier nicht gezeigt). In einer isobaren Zustandsänderung 3A-4A wird generierte, zur Dampferzeugung benötigte Hochtemperaturwärme von vorliegend beispielhaft rund 650 °C an die Hochtemperatur-Speichereinrichtung 130 übertragen, wo sie bis zur Entnahme über den Entnahmevorgang gespeichert wird. Weitere Wärme wird über den Rekuperator 202 an niederdruckseitiges Arbeitsmedium abgegeben (4A - 5A). In dem Zustand 5A beträgt die Temperatur des Arbeitsmediums hier beispielhaft etwa 60 °C.

Die anschließend mittels polytroper Entspannung (5A - 6A) über die Turbinenanordnung 208 erzeugte Niedertemperatur-Wärme, d. h. "Kälte", auf eine Temperatur von z. B. -100 °C wird in den Niedertemperatur-Speichereinrichtungen 210, 212, zur Verwendung innerhalb des Entladevorgangs zwischengespeichert (6A - 7A, 7A - 1A). Insbesondere bei Entspannung auf Temperaturen von unterhalb 0 °C, wie vorliegend, kann in einer möglichst kostengünstigen Ausbildung die Speichereinrichtung 210 aus einem latenten bzw. sensiblen Kältespeicher für Temperaturen von kleiner gleich 0 °C ausgebildet sein und die zweite Speichereinrichtung 212 z. B. als kostengünstiger Warmwasserspeicher für Temperaturen von größer 0 °C.

Die Niedertemperatur-Speichereinrichtungen 210, 212 sind mit der Beladeseite 200 über zwei Wärmetauscherkreisläufe 217, 219 thermisch gekoppelt, die jeweils Fördereinrichtungen 216, 218 aufweisen.

Bei dem Entladevorgang wird die in der Hochtemperatur-Speichereinrichtung gespeicherte Wärme zur Erzeugung von Frischdampf von hier beispielsweise 600 °C und 270 bar bis 300 bar verwendet. Der entsprechende Rankine-Prozess 312 ist in Relation zu einer das charakteristische Verhalten von Arbeitsfluid Wasser abbildenden Glockenkurve 308 für die Zustandsänderung von Wasser über dem Nassdampfgebiet 310 dargestellt. Dabei erfolgt gemäß dem Rankine-Prozess 312, dem der Clausius-Rankine-Prozess als Vergleichsprozess zu Grunde liegt, in der Zustandsänderung 1-2 sowie 2-3 eine Druckerhöhung des Arbeitsmediums, in diesem Zustand flüssig vorliegendes Arbeitsfluid, über die Fördereinrichtungen 102 und/oder 103. Über die Kondensationsanordnung 119 erfolgt anschließend die Vorwärmung des Arbeitsfluids in den Zustandsänderungen 2-3 (Niederdruck-Vorwärmung) und 3-4 (Hochdruck-Vorwärmung). Die hierfür benötigte Wärme wird insbesondere zumindest großteils mittels der zweiten Joule-Anordnung 400 bereitgestellt, wie im Zusammenhang mit Fig. 3 erläutert wird. Das erwärmte Arbeitsfluid gelangt in die Dampferzeugungseinrichtung 108. In der Dampferzeugungseinrichtung 108 wird über die Wärmetauschanordnung 124 Wärme aus der Hochtemperatur-Speichereinrichtung 130 zur Verdampfung und Überhitzung auf und ca. 600 °C und 270 bar bis 300 bar in der Zustandsänderung 4-5 zugeführt. Anschließend wird der erzeugte überhitzte Dampf über die Dampfturbinenanordnung 110 in den einzelnen Stufen entspannt (Zustandsänderungen 5 - 9). Dabei kann, wie hier gezeigt, vorteilhafterweise eine Zwischenüberhitzung zwischen der Hochdruckturbinenstufe 112 und der Mitteldruckturbinenstufe 114 über weitere Zufuhr von Wärme aus der Hochtemperatur-Speichereinrichtung 130, Q₁₃₀, erfolgen. Die erzeugte elektrische Leistung wird über den Generator 118 ausgekoppelt.

Zur Schließung des Kreisprozesses erfolgt anschließend die Kondensation (Zustandsänderung 9-1). Die hierfür benötigte Kälte wird aus den Niedertemperatur-Speichereinrichtungen 210, 212 in den Kreisprozess eingekoppelt.

Eine erhebliche Strom-zu-Strom-Wirkungsgradsteigerung von z. B. 60 % auf 70 % kann durch die energetische Kopplung der Beladeseite 200 und/oder Entladeseite 100 der Speicheranlage 10 mit der zweiten Joule-Anordnung 400 erreicht werden, wie nachfolgend beschrieben.

Fig. 3 zeigt in dem Zustandsdiagramm 500 den Ablauf des zweiten Beladevorgangs (Wärmepumpenprozess 508) und des zweiten Entladevorgangs (Wärmekraft-Prozess 510), die zunächst losgelöst von dem ersten Beladevorgang und Entladevorgang der Speicheranlage 10 beschrieben werden. Die Arten der Zustandsänderungen über die Zustände 1B - 6B im zweiten Beladevorgang zur Beladung der Hochtemperatur-Speichereinrichtung 410 und der Niedertemperatur-Speichereinrichtung 416 entsprechen prinzipiell denen der ersten Joule-Anordnung 201. Im dargestellten Wärmepumpenprozess 508 erfolgt von dem Zustand 1B eine isobare Erwärmung 1B-2B mittels der Niedertemperatur-Speichereinrichtung 416. Optional kann an der Stelle 1B-2B stromab der Niedertemperatur-Speichereinrichtung 416 die zusätzliche Wärmetauscheinrichtung 424 integriert sein, welche zusätzliche Wärme (Umweltwärme oder anfallende Prozess-Abwärme) mit einem Temperaturniveau zwischen z. B. 60 °C und 100 °C in den Prozess einbindet, um die Gesamteffizienz zu steigern und um die Temperaturanforderungen an den Rekuperator zu senken. Die, hier polytrope, Verdichtung 2B - 3B erfolgt dabei auf einen Druck von 13 bar und eine Temperatur zwischen 400 °C und 600 °C. Abschließend erfolgt optional eine isobare Erwärmung über die Heizeirichtung 480 auf einen Zustand 3b. Diese Hochtemperaturwärme wird in der Hochtemperatur-Speichereinrichtung 410 zwischengespeichert. Über die Wärmetauscheinrichtung 412 besteht die Möglichkeit der Auskopplung von Verlustwärme Q₄₁₂ (Zustandsänderung 4B-5B), die vorliegend jedoch nicht genutzt wird. In dem Zustand 6B = 1B herrscht eine Temperatur zwischen -100 °C und -20 °C sowie ein Druck von 1 bar.

In dem zweiten Entladevorgang erfolgt die Entladung der Hochtemperatur-Speichereinrichtung 410 und der Niedertemperatur-Speichereinrichtung 416 über den Wärmekraftprozess 510 gegenläufig zu dem zweiten Beladevorgang über die Zustände 1B' bis 6B'. Ausgehend von dem Zustand 1B' = 6B wird das Arbeitsmedium mittels der Verdichter-/Turbinenanordnung 414 unter Zufuhr von Energie bzw. Verdichterarbeit, die vorzugsweise zumindest teilweise als Turbinenenergie aus der Verdichter-/Turbinenanordnung 404 ausgekoppelt wird, auf Hochdruck in dem Zustand 2B' mit einem Druck von beispielsweise 9 bar gebracht. Anschließend wird mittels des Arbeitsmediums in einer isobaren Zustandsänderung 2B' - 3B' Hochtemperatur-Wärme aus der Hochtemperatur-Speichereinrichtung 410 entnommen, wobei das Arbeitsmedium eine Temperatur von hier zwischen 500 °C und 700 °C aufweist. In einer polytropen Entspannung bzw. Expansion 3B' - 4B' mittels der ersten Verdichter-/Turbinenanordnung 404 kann unter Wirken der Motor-/ Generatoranordnung 406 elektrische Nutzenergie aus der Speicheranlage 10 freigesetzt werden.

In dem vorliegenden Beispiel besteht eine energetische Kopplung der zweiten Joule-Anordnung 400 mit dem Rankine-Kreislauf 101 über bei der Zustandsänderung 4B'-5B' anfallender Wärme. Dabei wird Verlustwärme 512, generiert aufgrund von Realeffekten bzw. Irreversibilität, die aus der zweiten Joule-Anordnung 400 abzuführen ist, in den Rankine-Kreislauf 101 zur Hochdruck-Vorwärmung 3 - 4 des Arbeitsfluids über die Wärmetauscheinrichtung 402 eingekoppelt (vgl. auch Fig. 1, Fig. 2 und Fig. 4).

Die in dem Arbeitsmedium mitgeführte Niedertemperatur-Wärme wird anschließend in der Niedertemperatur-Speichereinrichtung 416 gespeichert (5B' - 1B').

Im Gegensatz zu der ersten Joule-Anordnung 201, die nur im Beladevorgang, in dem Wärmepumpenprozess 314, betrieben wird, wobei der Entladevorgang über den Rankine-Prozess 312 erfolgt, wird die zweite Joule-Anordnung 400 sowohl im zweiten Beladevorgang, dem Wärmepumpenprozess 508, zur Beladung der Hochtemperatur-Speichereinrichtung 410 betrieben, als auch im zweiten Entladevorgang, dem Wärmekraftprozess 510, zur Entladung der Hochtemperatur-Speichereinrichtung 410. Somit kann die zweite Joule-Anordnung 400, abgesehen von der energetischen Kopplung, losgelöst von dem Rankine-Kreislauf 101 arbeiten. Dabei sind vorzugsweise die Durchführung des zweiten Belade- und Entladevorgangs auf den Betrieb der ersten Joule-Anordnung 201 (Beladevorgang) und/oder des Rankine-Kreislaufes 101 (Entladevorgang) abgestimmt, z. B. wie nachfolgend beschreiben. So ist eine optimierte energetische Kopplung einhergehend mit einer Steigerung des Gesamtwirkungsgrades der Speicheranlage 10 erreichbar.

Die Abstimmung des Betriebs zur Einkopplung thermischer Energie aus der zweiten Joule-Anordnung 400 kann über unterschiedliche (alternative oder einander ergänzende) Mechanismen erfolgen. Bei der in Fig. 1, 2 und 3 gezeigten, beispielhaften Kopplung der Prozesse wird die thermische Energie aus der zweiten Joule-Anordnung 400, wie beschrieben, in Form von Verlustwärme 512 (4B' - 5B') auf der Niederdruckseite 409 ausgekoppelt und in den Rankine-Kreislauf 101 auf der Entladeseite 100 eingekoppelt. Dort dienst sie zur Hochdruck-Vorwärmung des Arbeitsfluids stromauf der Dampferzeugungseinrichtung 108. Bei dieser Variante läuft vorzugsweise der zweite Entladevorgang der Joule Anordnung 400 parallel zu dem Entladevorgang über den Rankine-Kreislauf 101 ab. Denkbar wäre auch eine Zwischenspeicherung der Verlustwärme 512.

Alternativ oder zusätzlich kann in einer hier nicht gezeigten Ausführungsvariante Verlustwärme aus der zweiten Joule-Anordnung 400 auf der Hochdruckseite 405 stromab der Hochtemperatur-Speichereinrichtung 410 und stromauf der Turbinen-/Verdichteranordnung 414 über die Wärmetauscheinrichtung 412 (4B - 5B) ausgekoppelt und zur Niederdruck-Vorwärmung des Arbeitsfluids (Fig. 2: Zustandsänderung 2-3) z. B. über die Wärmetauscheinrichtung 104 eingekoppelt werden. In diesem Fall handelt es sich bei der Verlustwärme um Kompressionsabwärme des Verdichters, welcher aufgrund dessen einen geringeren Wirkungsgrad aufweisen darf. Bei dieser Variante läuft vorzugsweise der zweite Entladevorgang der Joule Anordnung 400 parallel zu dem Entladevorgang über den Rankine-Kreislauf 100 ab. Denkbar wäre auch eine Zwischenspeicherung der Verlustwärme.

Aufgrund der Einkopplung von Wärme aus der zweiten Joule Anordnung 400 kann vorteilhaft auf eine Abzapfung aus der Dampfturbinenanordnung 110 zur Vorwärmung des Arbeitsfluids vor Verdampfung, wie im Stand der Technik üblich, verzichtet werden. So ist eine möglichst hohe Leistungsdichte bei dem Entladevorgang über den Rankine-Kreislauf 101 erreichbar.

Alternativ oder zusätzlich kann "Kälte", d. h. Niedertemperatur-Wärme, aus der zweiten Joule-Anordnung 400 ausgekoppelt und zur Kühlung und/oder Kondensation von Arbeitsfluid in den Rankine-Prozess 312 stromab der Dampfturbinenanordnung 110 eingekoppelt werden. Die Kälte wird aus der Niedertemperatur-Speichereinrichtung 416 entnommen. Die Niedertemperatur-Speichereinrichtung 416 ist vorzugsweise, wie in Fig. 1 gezeigt, mit der Niedertemperatur-Speichereinrichtung 210 der ersten Joule-Anordnung 201 thermisch gekoppelt. So kann die Kälte aus der zweiten Joule-Anordnung 400 mittelbar über die Niedertemperatur-Speichereinrichtung 210 auf der Beladeseite 200 in den Rankine-Prozess 312 eingekoppelt werden.

Der vorteilhafte Effekt der thermischen Kopplung der unterschiedlichen Prozesse kann dadurch optimiert werden, dass bei der zweiten Joule-Anordnung 400 während des Wärmepumpen-Prozesses 508 ein größeres Druckverhältnis zwischen dem Druck auf der Hochdruckseite 405 und der Niederdruckseite 409 vorgegeben wird als bei dem Wärmekraft-Prozess 510. Diese auch als "asymmetrisch" bezeichnete Druckführung führt zu einer Verschiebung der Verlustwärme vorliegend beispielhaft von der Hochdruckseite 405 in dem zweiten Beladevorgang (Zustandsänderung 4 B-5 B) hin auf die Niederdruckseite 409 in dem zweiten Entladevorgang (Zustandsänderung 4B' - 5B').

Ziel der asymmetrischen Druckführung ist die Steigerung des Gesamtwirkungsgrades der Speicheranlage 10. Der Wirkungsgrad der zweiten Joule-Anordnung 400 kann tendenziell reduziert werden. Vorliegend beträgt das Druckverhältnis innerhalb des Wärmepumpenprozesses 508 13 und innerhalb des Wärmekraftprozesses 510 9. Die Asymmetrie in den Druckverhältnissen von vorliegend 13/9 ist beispielhaft derart ausgelegt, dass die Verlustwärme 512 an den Wärmebedarf zur Hochdruck-Vorwärmung angepasst ist und diesen decken kann. Ein weiterer, wichtiger Aspekt ist die Eintrittstemperatur des Rankine-Arbeitsfluids in die Dampferzeugungseinrichtung 108. Diese sollte zur Reduktion thermischer Spannungen in der Dampferzeugungseinrichtung zwischen 200 °C und 350 °C gewählt werden. Zusätzlich oder alternativ kann die Auslegung z. B. darauf abzielen, die Verlustwärme auf der Hochdruckseite zu minimieren. Die Auslegung erfolgt unter Zugrundelegung der thermodynamischen Zustandsgleichungen der entsprechenden Prozesse.

Fig. 4 zeigt eine weitere vorteilhafte Variante der Speicheranlage 10 bzw. des Verfahrens zu deren Betrieb. Dabei ist die zweite Joule-Anordnung als offener Kreislauf ausgestaltet. Der Kreislauf zwischen der Wärmetauscheinrichtung 402 und der Niedertemperatur-Speichereinrichtung 416 ist über Öffnungen 420, 422 zur Umgebung hin geöffnet. Als Wärmesenke während des zweiten Beladevorgangs wird die Umgebung genutzt. Bei dem zweiten Entladevorgang kann Luft aus der Umgebung als Arbeitsmedium angesaugt und verdichtet werden. An den Öffnungen 420, 422 liegen in diesem Falle Umgebungsbedingungen (pᵤ, Tᵤ) vor. Vorteilhafterweise kann so auf die Wärmetauscheinrichtung 412 auf der Hochdruckseite zur Kühlung verzichtet werden (in Fig. 4 symbolisiert durch Auskreuzung der Wärmetauscheinrichtung 412), was wiederum mit einer Reduktion des Investitionskostenaufwands und der Systemkomplexität einhergeht. Die ggf. vorhandene Behältereinrichtung 106 kann zu Temperaturspeicherzwecken genutzt werden.

Zusammenfassend dienen das beschriebene Verfahren und die gezeigte Speichereinrichtung 10 der Bereitstellung von effizienten und/oder standortunabhängigen Speicherkraftwerken zur Speicherung von elektrischer Energie.

## Patentansprüche

1. Verfahren zum Betreiben einer Speicheranlage (10) zur Speicherung elektrischer Energie unter Umwandlung in thermische Energie, bei dem
- in einem Beladevorgang über eine Beladeseite (200) mittels einer Belade-Anordnung eine Hochtemperatur-Speichereinrichtung (130) unter Einspeicherung von, insbesondere eingespeister elektrischer, Energie in Form von thermischer Energie beladen wird, wobei der Beladevorgang über einen Wärmepumpen-Prozess (314) innerhalb der Belade-Anordnung abläuft, die als eine erste Joule-Anordnung (201), umfassend eine Niederdruckseite (205) und eine Hochdruckseite (209), mit einer zwischengeordneten Verdichteranordnung (204) und Turbinenanordnung (208), ausgebildet ist, und
- in einem Entladevorgang mittels eines Rankine-Prozesses (312) über eine Entladeseite (100) die Hochtemperatur-Speichereinrichtung (130) unter Ausspeicherung der thermischen Energie aus der Hochtemperatur-Speichereinrichtung (130) und Umwandlung in elektrische Energie entladen wird,
wobei eine zusätzlich zu der Belade-Anordnung in der Speicheranlage (10) vorhandene Energiewandelanordnung in Ausbildung einer zweiten Joule-Anordnung (400), mit einer Niederdruckseite (405) und einer Hochdruckseite (409) und dazwischen angeordneten Verdichter-/Turbinenanordnungen (406, 414), während des Beladevorgangs und/oder während des Entladevorgangs der Speicheranlage (10) in einem Wärmepumpenprozess (508) und/oder in einem Wärmekraft-Prozess (510) betrieben wird, wobei insbesondere während des zweiten Entladevorgangs und/oder des zweiten Beladevorgangs der zweiten Joule-Anordnung (400) und des Beladevorgangs über die Beladeseite (200) thermische Energie zwischen der zweiten Joule-Anordnung (200) und der Beladeseite (200) übertragen wird,
**dadurch gekennzeichnet,**
**dass** während des zweiten Entladevorgangs und/oder des zweiten Beladevorgangs der zweiten Joule-Anordnung (400) und des Entladevorgangs über die Entladeseite (100) thermische Energie zwischen der zweiten Joule-Anordnung (200) und der Entladeseite (100) übertragen wird.

2. Verfahren nach Anspruch 1,
**dadurch gekennzeichnet,**
**dass** die zweite Joule-Anordnung (400) als Speicheranordnung betrieben wird, wobei eine hochdruckseitige Hochtemperatur-Speichereinrichtung (410) der zweiten Joule-Anordnung (400) in einem zweiten Beladevorgang mittels des Wärmepumpenprozesses (508) beladen wird und in einem zweiten Entladevorgang mittels des Wärmekraftprozesses (510) entladen wird.

3. Verfahren nach Anspruch 1 oder 2,
**dadurch gekennzeichnet,**
**dass** bei dem Entladevorgang über die Entladeseite (100) zumindest zeitweise Wärme, die im Betrieb der zweiten Joule-Anordnung (400), insbesondere in dem zweiten Entladevorgang, anfällt, zur Vorwärmung von Arbeitsfluid in den Rankine-Prozess (312) stromauf einer Dampferzeugungseinrichtung (108) eingekoppelt wird.

4. Verfahren nach Anspruch 3,
**dadurch gekennzeichnet,**
**dass** die Wärme aus der zweiten Joule-Anordnung (400) auf der Niederdruckseite (405) stromab der Verdichter-/Turbinenanordnung (404), insbesondere stromauf einer Niedertemperatur-Speichereinrichtung (416) über eine niederdruckseitige Wärmetauscheinrichtung (402), ausgekoppelt wird und zur Hochdruck-Vorwärmung des Arbeitsfluids eingekoppelt wird und/oder auf der Hochdruckseite (409) stromab der Hochtemperatur-Speichereinrichtung (410), stromauf der Verdichter-/Turbinenanordnung (414), ausgekoppelt wird und zur Niederdruck-Vorwärmung des Arbeitsfluids stromab einer Kondensationsanordnung (119) eingekoppelt wird.

5. Verfahren nach einem der Ansprüche 2 bis 4,
**dadurch gekennzeichnet,**
**dass** bei dem Entladevorgang über die Entladeseite (100) zumindest zeitweise Kälte aus einer niederdruckseitigen Niedertemperatur-Speichereinrichtung (416) der zweiten Joule-Anordnung (400) zur Kühlung und/oder Kondensation von Arbeitsfluid in den Rankine-Prozess (312) stromab einer Dampfturbinenanordnung (110) eingekoppelt wird, wobei z. B. die Kälte mittelbar über zumindest eine niederdruckseitige Niedertemperatur-Speichereinrichtung (210) der Beladeseite (200) übertragen wird.

6. Verfahren nach einem der vorhergehenden Ansprüche,
**dadurch gekennzeichnet,**
**dass** bei der zweiten Joule-Anordnung (400) bei dem Wärmepumpen-Prozess (508) ein größeres Druckverhältnis zwischen der Hochdruckseite (405) und der Niederdruckseite (409) vorgegeben wird als bei dem Wärmekraft-Prozess (510),
wobei insbesondere das Druckverhältnis derart unterschiedlich ist, dass der Gesamtwirkungsgrad der Speicheranlage (10) gegenüber einem Prozess mit gleichen Druckverhältnissen erhöht wird, wobei insbesondere
- zwischen dem Wärmepumpenprozess (508) und dem Wärmekraftprozess (510) anfallende Verlustwärme (512) auf den Bedarf zur Hochdruck-Vorwärmung des Arbeitsfluids abgestimmt wird und z. B. über die niederdruckseitige Wärmetauscheinrichtung (402) ausgekoppelt wird und/oder
- Verlustwärme über eine hochdruckseitige Wärmetauscheinrichtung (412) minimiert wird und/oder
- Verlustwärme über die hochdruckseitige Wärmetauscheinrichtung (412) auf den Bedarf zur Niederdruck-Vorwärmung des Arbeitsfluids abgestimmt wird.

7. Speicheranlage (10) zur Speicherung elektrischer Energie unter Umwandlung in thermische Energie, die insbesondere zur Durchführung eines Verfahrens nach einem der vorhergehenden Ansprüche ausgebildet ist, mit
- einer Hochtemperatur-Speichereinrichtung (130),
- einer Beladeseite (200) zur Beladung der Hochtemperatur-Speichereinrichtung (130) in einem Beladevorgang unter Einspeicherung von, insbesondere eingespeister elektrischer, Energie in Form von thermischer Energie, mit einer Belade-Anordnung, die als eine erste Joule-Anordnung (201), umfassend eine Niederdruckseite (205) und eine Hochdruckseite (209), mit einer zwischengeordneten Verdichteranordnung (204) und Turbinenanordnung (208), ausgebildet ist,
- einer Entladeseite (100), die zur Entladung der Hochtemperatur-Speichereinrichtung (130) unter Ausspeicherung der thermischen Energie und Umwandlung in elektrische Energie in einem Rankine-Prozess (312) ausgebildet ist, wobei die Entladeseite (100) als Rankine-Kreislauf (101) umfassend eine Dampfturbinenanordnung (110), eine Kondensationsanordnung (119), Fördereinrichtungen (102, 103) und eine Dampferzeugungseinrichtung (108) ausgestaltet ist,
wobei innerhalb der Speicheranlage (10) eine zweite Joule-Anordnung (400) in energetischer, insbesondere thermischer, Kopplung zu der Beladeseite (200) und/oder der Entladeseite (100) zum Betrieb während des Beladevorgangs und/oder während des Entladevorgangs als Wärmepumpenprozess und/oder als Wärmekraft-Prozess angeordnet ist,
**dadurch gekennzeichnet,**
**dass** die zweite Joule-Anordnung (400) mit der Entladeseite (100) thermisch gekoppelt ist, zur Übertragung thermischer Energie zwischen der zweiten Joule-Anordnung (200) und der Entladeseite (100) während des zweiten Entladevorgangs und/oder des zweiten Beladevorgangs und des Entladevorgangs über die Entladeseite (100).

8. Speicheranlage (10) nach Anspruch 7,
**dadurch gekennzeichnet,**
**dass** auf der Beladeseite (200) ein Rekuperator (202) zur Wärmeübertragung zwischen auf der Hochdruckseite (205) und der Niederdruckseite (209) befindlichem Arbeitsmedium angeordnet ist.

9. Speicheranlage (10) nach einem der Ansprüche 7 oder 8,
**dadurch gekennzeichnet,**
**dass** zwischen der Hochtemperatur-Speichereinrichtung (130) und der Dampferzeugungseinrichtung (108) zu deren thermischer Kopplung eine Wärmetauscheranordnung (124), insbesondere ein mit einem gasförmigen Wärmeträger betriebener bzw. betreibbarer Wärmetauscherkreislauf, angeordnet ist.

10. Speicheranlage (10) nach einem der Ansprüche 7 bis 9,
**dadurch gekennzeichnet,**
**dass** auf der Beladeseite (200) zwei Arten von Niedertemperatur-Speichereinrichtungen (210, 212) strömungsmechanisch in Reihe angeordnet sind, wobei eine zur Speicherung von Wärme bei Temperaturen von größer 0 °C, insbesondere als Warmwasserspeicher, und eine zur Speicherung von Wärme bei Temperaturen von gleich oder kleiner 0 °C, z. B. als latenter oder sensibler Kältespeicher, ausgebildet ist.

11. Speicheranlage (10) nach einem der Ansprüche 7 bis 10,
**dadurch gekennzeichnet,**
**dass** die zweiten Joule-Anordnung (400) und/oder die Beladeseite (200) zumindest eine Einrichtung zur Einkopplung von Energie zusätzlich zu der zur Verdichtung benötigten Energie, z. B. elektrischer Energie und/oder fossiler Energie, aufweist/aufweisen, z. B. eine elektrische Heizeinrichtung (206) und/oder eine Brennereinrichtung (408).

12. Speicheranlage (10) nach Anspruch 7 bis 11,
**dadurch gekennzeichnet,**
**dass** die zweite Joule-Anordnung (400) auf der Niederdruckseite (405) eine Niedertemperatur-Speichereinrichtung (416) aufweist, wobei insbesondere die Niedertemperatur-Speichereinrichtung (416) der zweiten Joule-Anordnung (400) thermisch mit der Entladeseite (100) zur Kühlung des Arbeitsfluiddampfes stromab der Dampfturbinenanordnung (110) gekoppelt ist, insbesondere über thermische Kopplung mit der zumindest einen Niedertemperatur-Speichereinrichtung (210, 212) auf der Beladeseite (200).

13. Speicheranlage (10) nach einem der Ansprüche 7 bis 12,
**dadurch gekennzeichnet,**
**dass** die zweite Joule-Anordnung (400) zur Vorwärmung des Arbeitsfluids stromauf der Dampferzeugungseinrichtung (108), insbesondere über eine Wärmetauscheinrichtung (402) z. B. zur Hochdruck-Vorwärmung des Arbeitsfluids und/oder über eine Wärmetauscheinrichtung (412, 104) z. B. zur Niederdruck-Vorwärmung des Arbeitsfluids, thermisch mit der Entladeseite (100) gekoppelt ist.

14. Speicheranlage (10) nach einem der Ansprüche 7 bis 13,
**dadurch gekennzeichnet,**
**dass** die zweite Joule-Anordnung (400) als offener Kreislauf ausgestaltet ist, der stromab bzw. stromauf der Niedertemperatur-Speichereinrichtung (416) und stromauf bzw. stromab der niederdruckseitigen Wärmetauscheinrichtung (402) jeweils über eine Öffnung (420, 422) zu der Umgebung hin geöffnet ist, wobei insbesondere die eine Behältereinrichtung (106) des Rankine-Kreislaufes (101) der Öffnung (420) stromauf bzw. stromab der niederdruckseitigen Wärmetauscheinrichtung (402) vor- bzw. nachgeschaltet ist, wobei die Behältereinrichtung (106) zu Wärmespeicherzwecken nutzbar bzw. genutzt ist.

15. Steuerungsprogramm für eine Steuereinrichtung umfassend Funktionen, die bewirken, dass eine Steuereinrichtung eine Speicheranlage nach einem der Ansprüche 7 bis 14 derart steuert und/oder regelt, dass ein Verfahren nach einem der Ansprüche 1 bis 6 durchgeführt wird.

16. Computerlesbares Medium, auf dem ein Steuerungsprogramm nach Anspruch 15 gespeichert ist.

## Claims

1. Method for operating a storage system (10) for storing electrical energy by conversion into thermal energy, in which
- in a charging process via a charging side (200), by means of a charging arrangement, a high-temperature storage device (130) is charged by storing energy, in particular fed-in electrical energy, in the form of thermal energy, wherein the charging process takes place via a heat pump process (314) within the charging assembly, which is designed as a first Joule arrangement (201) comprising a low-pressure side (205) and a high-pressure side (209), with an interposed compressor assembly (204) and turbine assembly (208), and
- in a discharging process, by means of a Rankine process (312), the high-temperature storage device (130) is discharged via a discharging side (100) with the thermal energy being released from the high-temperature storage device (130) and converted into electrical energy,
wherein an energy conversion arrangement provided in the storage system (10), in addition to the charging arrangement, in the form of a second Joule arrangement (400), comprising a low-pressure side (405) and a high-pressure side (409) and compressor/turbine assemblies (406, 414) arranged therebetween, is operated during the charging process and/or during the discharging process of the storage system (10) in a heat pump process (508) and/or in a thermal power process (510), wherein in particular during the second discharging process and/or the second charging process of the second Joule arrangement (400) and the charging process via the charging side (200), thermal energy is transferred between the second Joule arrangement (200) and the charging side (200),
**characterized in that**,
during the second discharging process and/or the second charging process of the second Joule arrangement (400) and the discharging process via the discharging side (100), thermal energy is transferred between the second Joule arrangement (200) and the discharging side (100).

2. Method according to claim 1,
**characterized in that**
the second Joule arrangement (400) is operated as a storage arrangement, wherein a high-pressure-side high-temperature storage device (410) of the second Joule arrangement (400) is charged in a second charging process by means of the heat pump process (508) and is discharged in a second discharging process by means of the thermal power process (510).

3. Method according to claim 1 or 2,
**characterized in that**
during the discharging process via the discharging side (100), heat which is generated during operation of the second Joule arrangement (400), in particular in the second discharging process, is at least temporarily coupled into the Rankine process (312) upstream of a steam generating device (108) for preheating working fluid.

4. Method according to claim 3,
**characterized in that**
the heat from the second Joule arrangement (400) is decoupled on the low-pressure side (405) downstream of the compressor/turbine assembly (404), in particular upstream of a low-temperature storage device (416) via a low-pressure-side heat exchanger device (402), and is coupled in for high-pressure preheating of the working fluid and/or is decoupled on the high-pressure side (409) downstream of the high-temperature storage device (410), upstream of the compressor/turbine assembly (414), and is coupled in downstream of a condensation arrangement (119) for low-pressure preheating of the working fluid.

5. Method according to any of claims 2 to 4,
**characterized in that**
during the discharging process via the discharging side (100), cold from a low-pressure-side low-temperature storage device (416) of the second Joule arrangement (400) is at least temporarily coupled into the Rankine process (312) downstream of a steam turbine assembly (110) for cooling and/or condensation of working fluid, wherein, for example, the cold is transferred indirectly via at least one low-pressure-side low-temperature storage device (210) of the charging side (200).

6. Method according to any of the preceding claims,
**characterized in that**
in the second Joule arrangement (400) during the heat pump process (508), a larger pressure ratio is set between the high pressure side (405) and the low pressure side (409) than in the thermal power process (510),
wherein in particular the pressure ratio is different such that the overall efficiency of the storage system (10) is increased compared to a process with the same pressure ratios,wherein in particular
- heat loss (512) occurring between the heat pump process (508) and the thermal power process (510) is adapted to the requirement for high-pressure preheating of the working fluid and is decoupled, for example, via the low-pressure-side heat exchanger device (402), and/or
- heat loss is minimized via a high-pressure-side heat exchanger device (412) and/or
- heat loss is adapted to the requirement for low-pressure preheating of the working fluid via the high-pressure-side heat exchanger device (412).

7. Storage system (10) for storing electrical energy by converting it into thermal energy, which is designed in particular for carrying out a method according to any of the preceding claims, comprising
- a high-temperature storage device (130),
- a charging side (200) for charging the high-temperature storage device (130) in a charging process by storing energy, in particular fed-in electrical energy, in the form of thermal energy, with a charging arrangement which is designed as a first Joule arrangement (201), comprising a low-pressure side (205) and a high-pressure side (209), with an interposed compressor assembly (204) and turbine assembly (208),
- a discharging side (100) which is designed to discharge the high-temperature storage device (130) by releasing the thermal energy and converting it into electrical energy in a Rankine process (312), wherein the discharging side (100) is designed as a Rankine cycle (101) comprising a steam turbine assembly (110), a condensation arrangement (119), conveying devices (102, 103) and a steam generating device (108),
wherein a second Joule arrangement (400) is arranged within the storage system (10) so as to be coupled in terms of energy, in particular thermally coupled, to the charging side (200) and/or the discharging side (100) for operation during the charging process and/or during the discharging process as a heat pump process and/or as a thermal power process,
**characterized in that**
the second Joule arrangement (400) is thermally coupled to the discharging side (100) for transferring thermal energy between the second Joule arrangement (200) and the discharging side (100) during the second discharging process and/or the second charging process and the discharging process via the discharging side (100).

8. Storage system (10) according to claim 7,
**characterized in that**
a recuperator (202) is arranged on the charging side (200) for heat transfer between the working medium located on the high pressure side (205) and the low pressure side (209).

9. Storage system (10) according to either of claims 7 or 8,
**characterized in that**
a heat exchanger arrangement (124), in particular a heat exchanger circuit operated or operable with a gaseous heat transfer medium, is arranged between the high-temperature storage device (130) and the steam generating device (108) for thermal coupling thereof.

10. Storage system (10) according to any of claims 7 to 9,
**characterized in that**
on the charging side (200), two types of low-temperature storage devices (210, 212) are arranged fluidically in series, wherein one is designed to store heat at temperatures greater than 0°C, in particular as hot water storage, and one is designed to store heat at temperatures equal to or less than 0°C, e.g. as a latent or sensitive cold storage.

11. Storage system (10) according to any of claims 7 to 10,
**characterized in that**
the second Joule arrangement (400) and/or the charging side (200) has/have at least one device for coupling in energy in addition to the energy required for compression, e.g. electrical energy and/or fossil energy, e.g. an electrical heating device (206) and/or a burner device (408).

12. Storage system (10) according to any of claims 7 to 11,
**characterized in that**
the second Joule arrangement (400) has a low-temperature storage device (416) on the low-pressure side (405), wherein in particular the low-temperature storage device (416) of the second Joule arrangement (400) is thermally coupled to the discharging side (100) for cooling the working fluid vapor downstream of the steam turbine assembly (110), in particular via thermal coupling with the at least one low-temperature storage device (210, 212) on the charging side (200).

13. Storage device (10) according to any of claims 7 to 12,
**characterized in that**
the second Joule arrangement (400) is thermally coupled to the discharging side (100) for preheating the working fluid upstream of the steam generating device (108), in particular via a heat exchange device (402), e.g. for high-pressure preheating of the working fluid, and/or via a heat exchange device (412, 104), e.g. for low-pressure preheating of the working fluid.

14. Storage system (10) according to any of claims 7 to 13,
**characterized in that**
the second Joule arrangement (400) is designed as an open circuit which is open to the surroundings downstream or upstream of the low-temperature storage device (416) and upstream or downstream of the low-pressure-side heat exchange device (402), in each case via an opening (420, 422), wherein in particular the one container device (106) of the Rankine cycle (101) is connected upstream or downstream of the opening (420) upstream or downstream of the low-pressure-side heat exchange device (402), wherein the container device (106) is usable or used for heat storage purposes.

15. Control program for a control device, comprising functions which cause a control device to control a storage system according to any of claims 7 to 14 in an open-loop and/or closed loop manner in such a way that a method according to any of claims 1 to 6 is carried out.

16. A computer-readable medium on which a control program according to claim 15 is stored.

## Revendications

1. Procédé permettant l'exploitation d'une installation de stockage (10) pour le stockage d'énergie électrique avec conversion en énergie thermique, dans lequel
- dans une opération de chargement par l'intermédiaire d'un côté de chargement (200), un dispositif de stockage à haute température (130) est chargé à l'aide d'un agencement de chargement en stockant de l'énergie, en particulier électrique, injectée sous forme d'énergie thermique, dans lequel l'opération de chargement se déroule par l'intermédiaire d'un processus de pompe à chaleur (314) à l'intérieur de l'agencement de chargement, qui est réalisé sous la forme d'un premier agencement à effet Joule (201), comprenant un côté basse pression (205) et un côté haute pression (209), comportant un agencement de compresseur (204) et un agencement de turbine (208) intercalés, et
- dans une opération de déchargement, le dispositif de stockage à haute température (130) est déchargé à l'aide d'un processus de Rankine (312) par l'intermédiaire d'un côté de déchargement (100) en stockant l'énergie thermique hors du dispositif de stockage à haute température (130) et en la convertissant en énergie électrique,
dans lequel un agencement de conversion d'énergie présent en plus de l'agencement de chargement dans l'installation de stockage (10) sous la forme d'un second agencement à effet Joule (400), comportant un côté basse pression (405) et un côté haute pression (409) et des agencements de compresseurs/turbines (406, 414) disposés entre eux, pendant l'opération de chargement et/ou pendant l'opération de déchargement de l'installation de stockage (10), est exploité dans un processus de pompe à chaleur (508) et/ou dans un processus de puissance thermique (510), dans lequel en particulier de l'énergie thermique est transférée entre le second agencement à effet Joule (200) et le côté de chargement (200), en particulier pendant la seconde opération de déchargement et/ou la seconde opération de chargement du second agencement à effet Joule (400) et l'opération de chargement par l'intermédiaire du côté de chargement (200),
**caractérisé en ce**
**que**, pendant la seconde opération de déchargement et/ou la seconde opération de chargement du second agencement à effet Joule (400) et l'opération de déchargement par l'intermédiaire du côté de déchargement (100), de l'énergie thermique est transférée entre le second agencement à effet Joule (200) et le côté de déchargement (100).

2. Procédé selon la revendication 1,
**caractérisé en ce**
**que** le second agencement à effet Joule (400) est exploité sous la forme d'un agencement de stockage, dans lequel un dispositif de stockage à haute température (410) côté haute pression du second agencement à effet Joule (400) est chargé dans une seconde opération de chargement à l'aide du processus de pompe à chaleur (508) et est déchargé dans une seconde opération de déchargement du processus de puissance thermique (510).

3. Procédé selon la revendication 1 ou 2,
**caractérisé en ce**
**que**, lors de l'opération de déchargement par l'intermédiaire du côté de déchargement (100), de la chaleur qui est produite pendant l'exploitation du second agencement à effet Joule (400), en particulier pendant la seconde opération de déchargement, est couplée au moins temporairement pour le préchauffage du fluide de travail dans le processus de Rankine (312) en amont d'un dispositif de production de vapeur (108).

4. Procédé selon la revendication 3,
**caractérisé en ce**
**que** la chaleur est découplée du second agencement à effet Joule (400) du côté basse pression (405) en aval de l'agencement de compresseur/turbine (404), en particulier en amont d'un dispositif de stockage à basse température (416) par l'intermédiaire d'un dispositif d'échange de chaleur (402) côté basse pression, et est couplée pour le préchauffage à haute pression du fluide de travail et/ou est découplée du côté haute pression (409) en aval du dispositif de stockage à haute température (410), en amont de l'agencement de compresseur/turbine (414), et est couplée pour le préchauffage à basse pression du fluide de travail en aval d'un agencement de condensation (119).

5. Procédé selon l'une des revendications 2 à 4,
**caractérisé en ce**
**que**, lors de l'opération de déchargement par l'intermédiaire du côté de déchargement (100), du froid est couplé au moins temporairement, à partir d'un dispositif de stockage à basse température (416) côté basse pression du second agencement à effet Joule (400), pour le refroidissement et/ou la condensation du fluide de travail dans le processus de Rankine (312) en aval d'un agencement de turbine à vapeur (110), dans lequel le froid est par exemple transmis indirectement par l'intermédiaire d'au moins un dispositif de stockage à basse température (210) côté basse pression du côté de chargement (200).

6. Procédé selon l'une des revendications précédentes,
**caractérisé en ce**
**que**, dans le second agencement à effet Joule (400), un rapport de pression entre le côté haute pression (405) et le côté basse pression (409) est prédéfini dans le processus de pompe à chaleur (508) pour être plus grand que dans le processus de puissance thermique (510),
dans lequel le rapport de pression est en particulier différent de telle sorte que le rendement global de l'installation de stockage (10) est augmenté par rapport à un processus avec des rapports de pression identiques, dans lequel en particulier
- la chaleur perdue (512) produite entre le processus de pompe à chaleur (508) et le processus de puissance thermique (510) est adaptée au besoin de préchauffage à haute pression du fluide de travail et est par exemple découplée par l'intermédiaire du dispositif d'échange de chaleur (402) côté basse pression et/ou
- la chaleur perdue est minimisée par l'intermédiaire d'un dispositif d'échange de chaleur (412) côté haute pression et/ou
- la chaleur perdue est adaptée au besoin de préchauffage à basse pression du fluide de travail par l'intermédiaire du dispositif d'échange de chaleur (412) côté haute pression.

7. Installation de stockage (10) pour le stockage d'énergie électrique avec conversion en énergie thermique, qui est réalisée en particulier pour la mise en œuvre d'un procédé selon l'une des revendications précédentes, comportant
- un dispositif de stockage à haute température (130),
- un côté de chargement (200) pour le chargement du dispositif de stockage à haute température (130) dans un processus de chargement avec stockage d'énergie, en particulier d'énergie électrique injectée, sous forme d'énergie thermique, comportant un agencement de chargement qui est réalisé sous la forme d'un premier agencement à effet Joule (201), comprenant un côté basse pression (205) et un côté haute pression (209), avec un agencement de compresseur (204) et un agencement de turbine (208) intercalés,
- un côté de déchargement (100) qui est conçu pour le déchargement du dispositif de stockage à haute température (130) en stockant l'énergie thermique et en la convertissant en énergie électrique dans un processus de Rankine (312), dans laquelle le côté de déchargement (100) est conçu sous la forme d'un circuit de Rankine (101) comprenant un agencement de turbine à vapeur (110), un agencement de condensation (119), des dispositifs de transport (102, 103) et un dispositif de production de vapeur (108),
dans laquelle un second agencement à effet Joule (400) est disposé à l'intérieur de l'installation de stockage (10) en couplage énergétique, en particulier thermique, avec le côté de chargement (200) et/ou le côté de déchargement (100) pour une exploitation pendant le processus de chargement et/ou pendant le processus de déchargement sous forme de processus de pompe à chaleur et/ou de processus de puissance thermique,
**caractérisée en ce**
**que** le second agencement à effet Joule (400) est couplé thermiquement au côté de déchargement (100) pour transférer de l'énergie thermique entre le second agencement à effet Joule (200) et le côté de déchargement (100) pendant la seconde opération de déchargement et/ou la seconde opération de chargement et l'opération de déchargement par l'intermédiaire du côté de déchargement (100).

8. Installation de stockage (10) selon la revendication 7,
**caractérisée en ce**
**que** sur le côté de chargement (200) est disposé un récupérateur (202) pour le transfert de chaleur entre le fluide de travail se trouvant sur le côté haute pression (205) et le côté basse pression (209).

9. Installation de stockage (10) selon l'une des revendications 7 ou 8,
**caractérisée en ce**
**qu'**entre le dispositif de stockage à haute température (130) et le dispositif de production de vapeur (108) est disposé, pour son couplage thermique, un agencement d'échangeur de chaleur (124), en particulier un circuit d'échangeur de chaleur exploité ou pouvant être exploité avec un agent caloporteur gazeux.

10. Installation de stockage (10) selon l'une des revendications 7 à 9,
**caractérisée en ce**
**que**, sur le côté de chargement (200), deux types de dispositifs de stockage à basse température (210, 212) sont disposés en série selon la mécanique des fluides, dans laquelle l'un est conçu pour le stockage de chaleur à des températures supérieures à 0 °C, en particulier comme stockage d'eau chaude, et l'autre pour le stockage de chaleur à des températures égales ou inférieures à 0 °C, par exemple comme stockage de froid latent ou sensible.

11. Installation de stockage (10) selon l'une des revendications 7 à 10,
**caractérisée en ce**
**que** le second agencement à effet Joule (400) et/ou le côté de chargement (200) présente(nt) au moins un dispositif pour le couplage d'énergie en plus de l'énergie nécessaire à la compression, par exemple de l'énergie électrique et/ou de l'énergie fossile, par exemple un dispositif de chauffage électrique (206) et/ou un dispositif de brûleur (408).

12. Installation de stockage (10) selon la revendication 7 à 11,
**caractérisée en ce**
**que** le second agencement à effet Joule (400) présente, sur le côté basse pression (405) un dispositif de stockage à basse température (416), dans laquelle le dispositif de stockage à basse température (416) du second agencement à effet Joule (400) est en particulier couplé thermiquement au côté de déchargement (100) pour le refroidissement de la vapeur de fluide de travail en aval de l'ensemble de turbine à vapeur (110), en particulier par couplage thermique avec l'au moins un dispositif de stockage à basse température (210, 212) sur le côté de chargement (200).

13. Installation de stockage (10) selon l'une des revendications 7 à 12,
**caractérisée en ce**
**que** le second agencement à effet Joule (400) est couplé thermiquement au côté de déchargement (100) pour le préchauffage du fluide de travail en amont du dispositif de production de vapeur (108), en particulier par l'intermédiaire d'un dispositif d'échange de chaleur (402), par exemple pour le préchauffage à haute pression du fluide de travail, et/ou par l'intermédiaire d'un dispositif d'échange de chaleur (412, 104), par exemple pour le préchauffage à basse pression du fluide de travail.

14. Installation de stockage (10) selon l'une des revendications 7 à 13,
**caractérisée en ce**
**que** le second agencement à effet Joule (400) est conçu comme un circuit ouvert qui est ouvert vers l'environnement en aval ou en amont du dispositif de stockage à basse température (416) et en amont ou en aval du dispositif d'échange de chaleur (402) côté basse pression respectivement par l'intermédiaire d'une ouverture (420, 422), dans laquelle en particulier ledit dispositif de réservoir (106) du circuit de Rankine (101) est placé en amont ou en aval de l'ouverture (420), en amont ou en aval du dispositif d'échange de chaleur (402) côté basse pression, dans laquelle le dispositif de réservoir (106) est utilisable ou utilisé à des fins de stockage de chaleur.

15. Programme de commande pour un dispositif de commande comprenant des fonctions qui font qu'un dispositif de commande commande et/ou régule une installation de stockage selon l'une des revendications 7 à 14 de telle sorte qu'un procédé selon l'une des revendications 1 à 6 est mis en œuvre.

16. Support lisible par ordinateur sur lequel est stocké un programme de commande selon la revendication 15.
